# EUROPÄISCHE PATENTANMELDUNG

(11) **EP 0 673 185 A1**
(43) Veröffentlichungstag der Anmeldung: **20.09.1995**
(21) Anmeldenummer: 95103714.2
(22) Anmeldetag: 15.03.1995
(51) Int. Cl.: H05F 7/00

(54) **Vorrichtung zur Erhöhung der Leistung von Kraftmaschinen**

(30) Priorität: 19.03.1994 DE 4409482
(71) Anmelder: Bergmann, Hermann, D-49733 Haren (DE)
(72) Erfinder: Bergmann, Hermann, D-49733 Haren (DE)
(74) Vertreter: Habbel, Hans-Georg, Dipl.-Ing.

(57) **Zusammenfassung**

Die Erfindung bezieht sich auf eine Vorrichtung zur Erhöhung der Leistung von Kraftmaschinen, wobei diese Vorrichtung aus einer Vielzahl von Pyramiden gebildet wird, unterhalb denen zentrisch ein Sammelstift angeordnet ist, wobei die Sammelstifte auf einer elektrisch leitenden Platte vorgesehen werden, die mit elektrisch leitenden Anschlußleitungen ausgerüstet ist, womit die Energie zur Kraftmaschine geleitet wird.

## Beschreibung

Die Erfindung betrifft eine Vorrichtung gemäß dem Oberbegriff des Hauptanspruches.

Der Erfindung liegt die Aufgabe zugrunde, das sich in einer Pyramide bildende Kraftbild zur Erhöhung der Leistung von Kraftmaschinen auszunutzen.

Diese der Erfindung zugrundeliegende Aufgabe wird durch die Lehre des Hauptanspruches gelöst.

Vorteilhafte Ausführungen sind in den Unteransprüchen erläutert.

Mit anderen Worten ausgedrückt schlägt die Erfindung eine plattenförmige Ansammlung von aus Kupferblech bestehenden kleinen Pyramiden vor, so daß beispielsweise eine quadratische Platte von 2.525 mm² gebildet wird. Diese Platte weist vorzugsweise 8 x 8 kleine Pyramiden auf, wobei die Platte selbst durch die Pyramiden gebildet wird. Im Randbereich der äußeren Pyramiden ist ein Befestigungswinkel vorgesehen, der nicht nur die Pyramidenplatte trägt, sondern an dessen horizontalem Flansch eine Sammelplatte angeschlossen ist, die an diesem Flansch aber unter Zwischenschaltung von nicht leitenden Werkstoffen, wie beispielsweise Holz oder Kunststoff, anschließt.

Diese Sammelplatte trägt zentrisch unter jeder Pyramidenspitze einen sogenannten Sammelstift aus elektrisch leitendem Material, wobei die Sammelplatte selbst ebenfalls aus elektrisch leitendem Material besteht, und die Sammelplatte weist zwei Anschlußleitungen aus elektrisch leitendem Material auf. Schließt man nun diese beiden Leitungen, beispielsweise um die Kraftstoffzuleitung zu einem Verbrennungsmotor, muß erstaunlicherweise festgestellt werden, daß sich dadurch der Kraftstoffverbrauch des Motors bei gleicher Leistung verringert.

Versuche haben ergeben, daß es auch möglich ist, diese Leitungen unmittelbar an dem Motorblock anzuschließen, wobei ebenfalls die gleichen guten Ergebnisse erzielt werden. Das gleiche tritt auch dann ein, wenn man die Leitungen an die elektrische Zuleitung einer elektrischen Kraftmaschine anschließt.

Man kann die Leistungsverbesserung noch dadurch erhöhen, daß man in die elektrisch leitfähigen Leitungen Magnete einschaltet, die offensichtlich den Energiefluß in den Leitungen verbessern.

Ein Ausführungsbeispiel der Erfindung wird nachfolgend erläutert.

Die Zeichnung zeigt dabei einen Ausschnitt aus einer Platte, die aus einzelnen, vorzugsweise aus Kupfer bestehenden Pyramiden gebildet wird. Zum besseren Verständnis wird darauf hingewiesen, daß die in der Praxis eingesetzte Platte eine Größe von 251,2 mm aufwies. Sie war quadratisch ausgebildet, so daß die Platte durch 8 x 8 aus Kupfer bestehenden Pyramiden 2 gebildet wurde. Die Festigkeit dieser Platte wird durch einen die Platte 1 umgebenden Stahlwinkel geschaffen, dessen horizontaler Flansch nach außen gerichtet ist und unter Zwischenschaltung von elektrisch nicht leitenden Abstandshaltern 8 eine Sammelplatte 3 trägt, die ebenfalls aus elektrisch leitendem Material besteht.

Hiermit besteht dann also keine elektrische Leitung zwischen der eigentlichen Platte 1 und der Sammelplatte 3.

Auf der Sammelplatte 3 befinden sich zentrisch unter der Pyramidenspitze ausgerichtete, sogenannte Sammelstifte aus elektrisch leitfähigem Material. Weiterhin schließen an die Sammelplatte 3 zwei Leitungen 5 und 6 aus elektrisch leitendem Material an, die - wie das bereits beschrieben wurde - zur Kraftstoffzuleitung eines Verbrennungsmotors, zum Motorblock eines Verbrennungsmotors, zur elektrischen Zuleitung eines Elektromotores oder an das Gehäuse eines Elektromotores führen.

In diese Leitungen können in der Zeichnung nicht dargestellte Magnete eingeschaltet sein, durch die der Energiefluß in diesen Leitungen noch verbessert wird.

Nachfolgend wird ein Versuchsbericht wiedergegeben:
Ein PKW Audi 100 quattro 2,8 E, Kennzeichen X-X-1704 wurde über einen Zeitraum von drei Wochen in Bezug auf Fahrleistung und Verbrauch getestet. Das Fahrzeug war während der ersten zwei Wochen ohne, in der letzten Woche mit baulicher Veränderung ausgerüstet.

### 1.) Test ohne bauliche Veränderung

Die Zuladung betrug im Test 1: ca. 60 kg u. 1 Person.

Die durchschnittliche Außentemperatur um 7.30 Uhr betrug während Test 1 9,7^{o} C. Die Fahrstrecke betrug 1.834 km, der Verbrauch 248 l.

Der Durchschnittsverbrauch betrug 13,56 l/100 km.

Das Fahrzeug wirkte träge und wenig elastisch.
Der Motor lief als V6-Motor relativ unrund.

### 2.) Test mit baulicher Veränderung

Am letzten Teil des Versuches wurde eine Überlandfahrt durchgeführt. Hier wurden ca. 300 Autobahn- und 200 Landstraßenkilometer zurückgelegt. Das Fahrzeug war mit vier Personen besetzt. Die Fahrweise war recht zügig bis ca. 220 km/h, die Durchschnittsgeschwindigkeit betrag ca. 120 km/h, die Außentemperatur 5^{o} C.

Der Durchschnittsverbrauch betrug 11,65 1/100 km (486 km/56,63 l).

Der Test wurde nach bestem Wissen und Ermessen durchgeführt, die Ergebnisse in Bezug auf Elastizität und Durchzugsvermögen sind rein subjektiv.

## Patentansprüche

1. Vorrichtung zur Erhöhung der Leistung von Kraftmaschinen, wie Verbrennungsmotore und Elektromotore, gekennzeichnet durch eine aus einer Vielzahl von Pyramiden (2) gebildete Platte (1), unterhalb jeder Pyramide (2) zentrisch unterhalb der Pyramidenspitze und auf einer elektrisch leitenden Sammemplatte (3) angeordnete Sammelstifte (4) sowie zwei elektrisch leitende Leitungen (5, 6), die von der Sammelplatte (3) zu der Kraftmaschine und von dieser zur Sammelplatte (3) führen.

2. Vorrichtung nach Anspruch 1, dadurch gekennzeichnet, daß die einzelnen Pyramiden aus Kupferblech bestehen.

3. Vorrichtung nach Anspruch 1 oder 2, dadurch gekennzeichnet, daß die Platte (1) auf einem quadratischen Feld 8 x 8 Pyramiden (2) aufweist.

4. Vorrichtung nach einem der vorhergehenden Ansprüche, dadurch gekennzeichnet, daß die Leitung (5, 6) zur Kraftstoffleitung der Kraftmaschine führen.

5. Vorrichtung nach einem der vorhergehenden Ansprüche, dadurch gekennzeichnet, daß die Leitungen (5, 6) zum Motorblock der Kraftmaschine führen.

6. Vorrichtung nach einem der vorhergehenden Ansprüche, dadurch gekennzeichnet, daß die Leitungen (5, 6) zur elektrischen Zuleitung der Kraftmaschine führen.

7. Vorrichtung nach einem der vorhergehenden Ansprüche, dadurch gekennzeichnet, daß in die Leitung (5, 6) Magnete eingeschaltet sind.
